# EUROPÄISCHE PATENTSCHRIFT

(11) **EP 3 701 193 B1**
(45) Veröffentlichungstag und Bekanntmachung des Hinweises auf die Patenterteilung: **24.07.2024**
(21) Anmeldenummer: 18783528.5
(22) Anmeldetag: 16.10.2018
(51) Int. Cl.: F24C 15/20

(54) **KOMBINATIONSGERÄT MIT DUNSTABZUGSVORRICHTUNG UND KOCHFELD**
COMBINATION DEVICE WITH AN EXTRACTOR DEVICE AND A COOKER HOB
APPAREIL COMBINÉ COMPRENANT UN DISPOSITIF D'ASPIRATION DE FUMÉES ET UNE PLAQUE DE CUISSON

(30) Priorität: 26.10.2017 EP 17290136
(43) Veröffentlichungstag der Anmeldung: 02.09.2020
(73) Patentinhaber: BSH Hausgeräte GmbH, 81739 München (DE)
(72) Erfinder: FLESCH, Sebastien, 67150 Gerstheim (FR); LEHN, Jean-Luc, 67380 Lingolsheim (FR); VÖLKER, Thomas, 70374 Stuttgart (DE)
(86) Internationale Anmeldenummer: PCT/EP2018/078219
(87) Internationale Veröffentlichungsnummer: WO 2019/081273

(56) Entgegenhaltungen:
- EP-A2- 0 180 458
- US-A1- 2010 163 549
- US-A1- 2011 290 787

## Beschreibung

Die vorliegende Erfindung betrifft ein Kombinationsgerät mit Dunstabzugsvorrichtung und Kochfeld.

Bei Kochvorgängen entstehen in der Regel Dünste und Wrasen. Es sind Dunstabzugsvorrichtungen bekannt, mittels derer die Dünste und Wrasen abgesaugt und gereinigt werden können. Hierzu sind beispielsweise Kombinationsgeräte bekannt, bei denen eine Dunstabzugsvorrichtung unterhalb des Kochfeldes angeordnet ist. Ein solches Kombinationsgerät ist beispielsweise in der DE 20 2013 005 303 U1 beschrieben. Bei diesem Kombinationsgerät ist an der Unterseite des Kochfeldes ein Gehäuse für die Beheizungs- oder Kochfeldbeheizung- und Steuerelektronik vorgesehen. Unterhalb des Gehäuses ist ein Lüfter-Gehäuse für zwei oder mehr Radiallüfter angeordnet, die Luft aus einer darunterliegenden Kochdunstansaugkammer ansaugen.

Diese Ausführungsform weist den Nachteil auf, dass durch die Anordnung des Gehäuses für die Elektronik der Bauraum, der unterhalb des Kochfeldes zur Verfügung steht und der beispielsweise für die Lüfter-Gehäuse notwendig ist, reduziert ist. Somit sind die auswählbare Größe und mögliche Ausrichtung der Lüfter-Gehäuse begrenzt beziehungsweise die Tiefe und/oder Breite des Bauraumes muss vergrößert werden, wodurch nach unten der Stauraum für den Benutzer, beispielsweise eine Schublade verloren geht beziehungsweise das Kombinationsgerät nicht in einer Breite ausgeführt werden kann, die zum Einbau in normierte Küchen notwendig ist, beispielsweise 60cm.

Zudem ist in der EP 0 180 458 A2 ein Kühlsystem für die Kühlung der Elektronik von Kochfeldern beschrieben. Ein Rost ist so geneigt, dass die Eintrittsfläche des Rostes von dem Kochfeld abgewandt ist. Über das Rost wird Luft von hinter dem Kochfeld durch das Rost eingesaugt und auch wieder ausgeblasen. In einem Gehäuse unterhalb des Kochfeldes ist eine Leiterplatte angeordnet. Zudem ist ein Leistungstransistor mit Wärmeabfuhr in dem Gehäuse vorgesehen, der zu der Leiterplatte beabstandet ist.

Schließlich offenbart die US 2010/163549 A1 ein Induktionskochfeld mit einem Wärme-Management-System. Zusätzlich zu dem Kochfeld kann in einer Ausführungsform ein Ventilator vorgesehen sein. Der Ventilator kann in einem sich an eine Vertiefung seitlich anschließenden Raum angeordnet sein. Die Lufteinlassöffnung erstreckt sich in der gezeigten Ausführungsform durch die Mitte der Breite eines Kochfeldes. In einem Raum unter der Lufteinlassöffnung kann eine Leiterplatte für die Lüftereinheit angeordnet sein. Es ist daher Aufgabe der Erfindung eine Lösung zu schaffen, die diese Nachteile zumindest mindert.

Die Aufgabe wird daher gelöst durch ein Kombinationsgerät mit den Merkmalen des Anspruchs 1.

Richtungsangaben, wie beispielsweise oben und unten sowie vorne und hinten beziehen sich soweit nicht anders angegeben auf das Kombinationsgerät und dessen Bestandteile in einem eingebauten Zustand, bei dem das Kochfeld und insbesondere das mindestens eine Kochmodul in der Horizontalen liegen. Als Vorderseite wird die Seite bezeichnet, die dem Benutzer zugewandt ist. Die Rückseite ist die Seite, die in der Regel einer Montagewand zugewandt ist. Zudem ist die Rückseite des Kombinationsgerätes vorzugsweise die Seite, über die gereinigte Luft aus dem Kombinationsgerät ausgegeben wird. Die Abmessung in der Richtung zwischen Vorderseite und Rückseite wird als Tiefe bezeichnet. Die dazu senkrechte Abmessung in der Horizontalen wird als Breite bezeichnet. Die Abmessung in der Vertikalen wird als Höhe bezeichnet.

Als Kombinationsgerät wird ein Haushaltsgerät bezeichnet, bei dem ein Kochfeld und eine Dunstabzugsvorrichtung miteinander kombiniert sind. Insbesondere wird als Kombinationsgerät ein Haushaltsgerät bezeichnet, das als eine Montageeinheit in eine Küche eingebaut werden kann. Vorzugsweise werden die beiden Komponenten des Kombinationsgerätes, das heißt das Kochfeld und die Dunstabzugsvorrichtung durch eine gemeinsame Stromversorgung beispielsweise ein gemeinsames Netzkabel versorgt.

Zudem kann die Steuerung der beiden Komponenten durch eine gemeinsame Steuervorrichtung erfolgen, bei der Steuervorrichtungen für die beiden Komponenten kombiniert sind. Beispielsweise können die beiden Komponenten auch durch eine gemeinsame Bedieneinheit bedient werden.

Das Kombinationsgerät umfasst ein Kochfeld, eine Dunstabzugsvorrichtung sowie eine Lufteinlassöffnung für die Dunstabzugsvorrichtung. Das Kochfeld weist mindestens ein Kochmodul auf. Zudem umfasst das Kochfeld vorzugsweise eine Deckplatte an der das oder die Kochmodule von unten angeordnet sind. Die Deckplatte kann beispielsweise aus Glaskeramik bestehen. Durch jedes der Kochmodule wird mindestens eine Kochzone gebildet, das heißt ein Bereich auf dem auf dem Kochfeld Gargut erwärmt werden kann. Das Kochmodul kann ein elektrisches Heizmodul mit einer Heizspule darstellen. Das Kochmodul stellt aber vorzugsweise ein Induktionsmodul dar und wird auch als Induktor bezeichnet. Das Induktionsmodul umfasst vorzugsweise zumindest eine Induktionsspule. Es liegt aber auch im Rahmen der Erfindung, dass das Induktionsmodul mehrere Induktionsspulen, beispielsweise Mikro-Induktionsspulen aufweist. Durch ein solches Induktionsmodul können beispielsweise Kochzonen frei auf der Fläche des Induktionsmoduls durch das Aufsetzen von Gargutbehältern definiert werden. Als Induktionsmodul wird insbesondere ein Bauteil verstanden, das dazu vorgesehen ist, unter Umwandlung von elektrischer Energie ein magnetisches Wechselfeld zu erzeugen, das dazu dient in einem zumindest teilweise ferromagnetischen Gargutbehälter, beispielsweise einem Topf, Wirbelströme und/oder Ummagnetisierungseffekte hervorzurufen, die in Wärme umgewandelt werden. In dem Kochfeld des erfindungsgemäßen Kombinationsgerätes sind vorzugsweise zwei Kochmodule vorgesehen. Es können aber auch mehr, beispielsweise vier oder sechs Kochmodule vorgesehen sein. Durch jedes Kochmodul wird mindestens eine Kochzone gebildet.

Das Kombinationsgerät umfasst weiterhin eine Dunstabzugsvorrichtung. Als Dunstabzugsvorrichtung wird eine Vorrichtung bezeichnet, mittels derer Luft, insbesondere verunreinigte Luft, beispielsweise in Form von Dünsten und Wrasen, von dem Raum oberhalb des Kochfeldes nach unten abgesaugt werden kann. Vorzugsweise wird die Luft in der Dunstabzugsvorrichtung gereinigt und als gereinigte Luft beziehungsweise Reinluft aus der Dunstabzugsvorrichtung und dem Kombinationsgerät abgegeben. Die Dunstabzugsvorrichtung umfasst zumindest ein Gebläse. Zudem umfasst die Dunstabzugsvorrichtung vorzugsweise Filter, insbesondere Fettfilter und Geruchsfilter.

Die Dunstabzugsvorrichtung umfasst daher erfindungsgemäß mindestens ein Gebläse. Als Gebläse wird hierbei eine Einheit bestehend aus einem Lüfter, insbesondere Lüfterrad, und einem den Lüfter umgebenden Gebläsegehäuse verstanden. Der Lüfter stellt vorzugsweise einen Radiallüfter, insbesondere einen Radiallüfter mit vorwärts gekrümmten Schaufeln, dar und das Gebläsegehäuse stellt vorzugsweise ein Spiralgehäuse dar, das auch als Schneckengehäuse bezeichnet werden kann.

Das Gebläse weist zumindest eine Ansaugöffnung auf. Zudem weist das Gebläse eine Luftauslassöffnung an dem Gebläsegehäuse auf. Die Ansaugöffnung ist in dem Gebläsegehäuse eingebracht, beziehungsweise durch dieses gebildet, und stellt die Öffnung dar, über die Luft durch den Lüfter in das Gebläsegehäuse eingesaugt werden kann. Die Ansaugöffnung steht dabei senkrecht zu der Drehachse des Lüfterrades.

Die Dunstabzugsvorrichtung ist zumindest teilweise unterhalb des mindestens einen Kochmoduls angeordnet. Insbesondere sind zumindest das Gebläse oder die Gebläse zu dem oder den Kochmodulen nach unten versetzt angeordnet.

Das Kombinationsgerät weist weiterhin zumindest eine Lufteinlassöffnung für die Dunstabzugsvorrichtung auf. Als Lufteinlassöffnung wird die Öffnung bezeichnet, über die Luft von oberhalb des Kochfeldes in das Kombinationsgerät eintritt. Die Lufteinlassöffnung für die Dunstabzugsvorrichtung wird im Folgenden auch als Lufteinlassöffnung der Dunstabzugsvorrichtung bezeichnet. Die Lufteinlassöffnung ist in dem Kochfeld angeordnet. Insbesondere ist die Lufteinlassöffnung in einer Aussparung in dem Kochfeld, insbesondere einer Aussparung in der Deckplatte des Kochfeldes angeordnet. Die Lufteinlassöffnung kann in der Aussparung des Kochfeldes liegen oder durch diese gebildet sein. Im ersten Fall kann die Lufteinlassöffnung beispielsweise durch einen Filterhalter für Filter der Dunstabzugsvorrichtung gebildet sein, der in die Aussparung eingebracht ist. Die Kochmodule des Kochfeldes sind zu der Aussparung des Kochfeldes versetzt angeordnet.

Das Kombinationsgerät weist erfindungsgemäß zwei Träger auf wobei jeder der Träger Elemente der Leistungselektronik zumindest eines Kochmoduls des Kochfeldes aufweist und die zwei Träger jeweils eine Platte darstellen und zu dem mindestens einen Kochmodul senkrecht in dem Kombinationsgerät angeordnet sind.

Zum Betreiben des Kochfeldes und insbesondere des Kochmoduls ist eine Leistungselektronik erforderlich. Die Leistungselektronik wird dazu verwendet, das oder die Kochmodule mit elektrischer Energie zu versorgen. Hierbei kann die Leistungselektronik die elektrische Energie beispielsweise bezüglich der Spannungsform oder des Stroms umformen. Die Leistungselektronik kann dabei beispielsweise Filterbauteile und Steuerungselektronik umfassen. Die Elemente der Leistungselektronik sind beispielsweise Gleichrichter zum Gleichrichten der Wechselspannung des Haushaltsstromnetzes, Wechselrichter und Schaltvorrichtungen, beispielsweise zum Leistungsmanagement.

Die Elemente der Leistungselektronik eines Kochmoduls können auf oder teilweise in den Trägern angeordnet sein. Die Träger stellen vorzugsweise jeweils eine Platte dar und können jeweils auch als Platine bezeichnet werden. Die Träger mit den Elementen der Leistungselektronik werden im Folgenden auch als Leistungselektronikbaugruppe bezeichnet. Die Träger sind erfindungsgemäß zu dem mindestens einen Kochmodul des Kochfeldes senkrecht in dem Kombinationsgerät angeordnet. Vorzugsweise sind an jedem Träger die Elemente der Leistungselektronik für ein Kochmodul vorgesehen. Es liegt aber auch im Rahmen der Erfindung, dass an dem Träger die Leistungselektronik für mehrere Kochmodule des Kochfeldes angeordnet ist. Die Kochmodule sind vorzugsweise über Verbindungskabel, die auch als Spulenkabel bezeichnet werden können, mit dem Träger oder einem der Träger verbunden.

Indem der mindestens eine Träger zu dem mindestens einen Kochmodul geneigt angeordnet ist, kann der oder können die Träger in dem Kombinationsgerät in Bereichen angeordnet werden, die nicht für andere Komponenten der Dunstabzugsvorrichtung oder des Kochfeldes benötigt werden. Zudem weist eine geneigte Ausrichtung den Vorteil auf, dass dadurch der Zugriff auf die weiteren Komponenten in dem Kombinationsgerät von ober oder von unten zu Wartungszwecken gewährleistet werden kann, was bei einer parallelen Ausrichtung des Trägers zu dem oder den Kochmodulen nicht möglich ist. Schließlich ist es bei einer geneigten Anordnung der Träger auch möglich Träger größerer Abmessungen zu verwenden, ohne die Lufteinlassöffnung der Dunstabzugsvorrichtung zu versperren. Beispielsweise können bei einem Kombinationsgerät, das ein Kochfeld mit einer Breite von 60cm aufweist, Leistungselektronikbaugruppen verwendet werden, die auch bei einem Kochfeld mit einer Breite von 60cm ohne Dunstabzugsvorrichtung verwendet werden, ohne die Aussparung in dem Kochfeld und damit die Lufteinlassöffnung für die Dunstabzugsvorrichtung zu versperren.

Erfindungsgemäß sind die zwei Träger mit den Elementen der Leistungselektronik senkrecht zu dem mindestens einen Kochmodul angeordnet. Erfindungsgemäß sind die zwei Träger zu dem mindestens einen Kochmodul senkrecht angeordnet. Da das Kochfeld und damit die Kochmodule in der Horizontalen liegen, liegen die Träger in der Vertikalen.

Durch diese Ausrichtung der Träger mit den Elementen der Leistungselektronik können die Vorteile der Erfindung besonders vorteilhaft genutzt werden. Insbesondere ist ein Versperren der Lufteinlassöffnung für die Dunstabzugsvorrichtung durch die Träger nicht zu befürchten. Zudem ist der Raum unterhalb des Kochfeldes, insbesondere unterhalb der Kochmodule, der bei vorgegebenen Außenmaßen des Kombinationsgerätes für die Anordnung von Komponenten der Dunstabzugsvorrichtung zur Verfügung steht, maximiert. Schließlich kann bei der vertikalen Anordnung der Träger der Abstand zwischen einem Träger und dem Kochmodul, das durch die Elemente der Leistungselektronik dieses Trägers versorgt werden soll, minimiert werden. Insbesondere kann der obere Rand des Trägers in unmittelbare Nähe zu dem entsprechenden Kochmodul gebracht werden, wodurch die Länge des Verbindungskabels minimiert wird und dadurch das elektromagnetische Kompatibilitätsrisiko minimiert werden beziehungsweise die elektromagnetische Verträglichkeit gewährleistet werden kann. Gemäß einer Ausführungsform sind die zwei Träger im Bereich der Vorderseite des Kombinationsgerätes angeordnet und erstreckt sich in Breitenrichtung des Kombinationsgerätes. Als Vorderseite des Kombinationsgerätes wird insbesondere die Seite bezeichnet, von der aus der Benutzer das Kombinationsgerät bedient. Diese Seite liegt in der Regel der Seite des Kombinationsgerätes gegenüber mit der dieses der Raumwand zugewandt ist. Insbesondere ist die Vorderseite vorzugsweise die Seite des Kombinationsgerätes, die der Seite gegenüber liegt, in der der Luftauslass des Kombinationsgerätes liegt. Die Täger liegen vorzugsweise parallel zueinander im Bereich der Vorderseite des Kombinationsgerätes.

Als im Bereich der Vorderseite des Kombinationsgerätes liegend wird ein Träger bezeichnet, der in senkrechter Projektion auf das Kochfeld von oben in der Nähe der vorderen Kante des Kochfeldes liegt. Weist das Kombinationsgerät ein Gehäuse auf, das unterhalb des Kochfeldes angeordnet ist, und in dem zumindest die Komponenten der Dunstabzugsvorrichtung aufgenommen sind, so kann ein Träger beispielsweise an der Vorderwand des Gehäuses anliegen oder zu dieser in einem geringen Abstand nach hinten versetzt liegen. Insbesondere wird als vorderer Bereich des Kombinationsgerätes der Abstand bezeichnet, der zwischen dem vorderen Ende einer Aussparung in dem Kochfeld für die Lufteinlassöffnung der Dunstabzugsvorrichtung und der Vorderkante des Kochfeldes liegt.

Die Träger erstrecken sich in Breitenrichtung. Dies bedeutet, dass die Träger bei einer vertikalen Ausrichtung zu der Vorderseite des Kombinationsgerätes parallel liegen. Die Träger können sich über die gesamte Breite des Kombinationsgerätes erstrecken. Zumindest können die Träger sich über die Breite eines Gehäuses des Kombinationsgerätes erstrecken.

Bei der Ausführungsform, bei der die zwei Träger im Bereich der Vorderseite des Kombinationsgerätes angeordnet sind und sich in Breitenrichtung erstrecken, liegen die Träger senkrecht zu dem oder den Kochmodulen. Bei dieser Ausführungsform kann der Vorteil genutzt werden, dass die Bedieneinheit des Kombinationsgerätes in der Regel im Bereich der Vorderseite des Kochfeldes angeordnet sind. Auch die Bedienelektronik für die Bedieneinheit ist vorzugsweise im Bereich der Vorderseite angeordnet. Somit ist zumindest der Abstand zwischen den Trägern mit den Leistungselektronikkomponenten und der Bedienelektronik minimiert. Zudem sind die Kochmodule vorzugsweise so angeordnet, dass zumindest ein Kochmodul im Bereich der Vorderseite des Kochfeldes endet. Dadurch kann auch der Abstand zwischen zumindest einem Träger und zumindest einem Kochmodul minimiert werden, Schließlich ist aufgrund der Anordnung von Bedieneinheit im vorderen Bereich des Kochfeldes in der Regel die Aussparung in dem Kochfeld zu dem vorderen Rand des Kochfeldes und damit der Vorderseite des Kombinationsgerätes nach hinten versetzt. Somit werden die Träger bei der vertikalen Anordnung der Träger im Bereich der Vorderseite des Kombinationsgerätes von oben durch das Kochfeld, insbesondere die Deckplatte des Kochfeldes abgedeckt und ein Versperren der Aussparung und der Lufteinlassöffnung durch die Träger kann verhindert werden.

Gemäß einer weiteren Ausführungsform sind die zwei Träger im Seitenbereich des Kombinationsgerätes angeordnet und erstrecken sich in Tiefenrichtung des Kombinationsgerätes. Als im Seitenbereich angeordnet wird ein Träger bezeichnet, der an dem seitlichen Rand des Kombinationsgerätes oder in der Nähe des seitlichen Randes des Kombinationsgerätes angeordnet ist. Der seitliche Rand kann durch eine Wand eines Gehäuses des Kombinationsgerätes oder bei einem Kombinationsgerät, das kein Gehäuse aufweist, den seitlichen Rand des Kochfeldes gebildet sein. Die vertikal ausgerichteten Träger liegen parallel zu dem Rand des Kombinationsgerätes. Die zwei Träger erstrecken sich in Tiefenrichtung. Vorzugsweise erstrecken sich die Träger über die gesamte Tiefe des Kombinationsgerätes oder eines Gehäuses des Kombinationsgerätes.

Die seitliche Anordnung der Träger weist den Vorteil auf, dass vorzugsweise die Lufteinlassöffnung für die Dunstabzugsvorrichtung in einer Aussparung in der Mitte des Kochfeldes angeordnet ist und die Träger daher von der Lufteinlassöffnung beabstandet angeordnet ist. Somit kann eine Beschädigung der Träger und der darauf befindlichen Elemente der Leistungselektronik durch Verunreinigungen, die durch die Lufteinlassöffnung eintreten können, verhindert werden. Zudem ist bei einer vertikalen Ausrichtung der Träger der Zugriff auf die Komponenten des Kombinationsgerätes, wie beispielsweise das Gebläse oder einen gegebenenfalls vorgesehenen Geruchsfilter, bei der Wartung durch die Träger von oben und von unten nicht beeinträchtigt. Schließlich kann eine Bedieneinheit, die mit einer Bedienelektronik verbunden ist, im seitlichen Randbereich des Kochfeldes vorgesehen sein. Somit können die Träger mit dessen Oberkante in der Nähe der Bedieneinheit oder zumindest der Bedienelektronik vorgesehen sein. Damit wird die elektrische Verbindung vereinfacht. Auch die elektrische Verbindung der Leistungselektronik des Trägers mit mindestens einem Kochmodul wird durch die Anordnung in den Seitenbereichen und Ausrichtung in Tiefenrichtung vereinfacht. Bei einem Kochfeld können in Tiefenrichtung mehrere Kochmodule, insbesondere zwei Kochmodule, hintereinander angeordnet sein. Indem sich die Träger in Tiefenrichtung erstrecken, ist der Abstand zu den Kochmodulen gering und die elektrische Verbindung, insbesondere Verkabelung ist vereinfacht.

Ein nicht erfindungsgemäßes Kombinationsgerät kann zwei Träger aufweisen, die nebeneinander angeordnet sind Als nebeneinander angeordnet, werden Träger bezeichnet, die sich in einer gleichen Ebene erstrecken und mit jeweils einem Rand aneinander anliegen oder zumindest nur einen geringen Abstand zwischen den einander zugewandten Rändern aufweisen. Dabei sind die Träger vorzugsweise im Bereich der Vorderseite des Kombinationsgerätes angeordnet und erstrecken sich in Breitenrichtung. Da die Breitenrichtung des Kombinationsgerätes in der Regel größer als die Tiefe des Kombinationsgerätes ist, können Träger, die sich in Breitenrichtung erstrecken eine größere Abmessung aufweisen. Insbesondere können dabei die zwei Träger nebeneinander angebracht werden und dabei die gesamte Vorderseite des Kombinationsgerätes abdecken. Dies ist beispielsweise vorteilhaft, wenn Träger verwendet werden, die für Kochfelder, die keine Dunstabzugsvorrichtung aufweisen ausgelegt sind. Diese Träger können beispielsweise für ein Kochfeld mit einer Breite von 60cm ausgelegt sein und jeweils eine Breite von 30cm aufweisen. Durch die Anordnung der Träger im Bereich der Vorderseite des Kombinationsgerätes können diese Träger nebeneinander angeordnet werden, ohne den Raum, der für die Dunstabzugsvorrichtung notwendig ist, zu versperren. Erfindungsgemäß weist das Kombinationsgerät zwei Träger auf und die beiden Träger sind parallel zueinander versetzt angeordnet. Besonders bevorzugt, sind die Träger so angeordnet, dass die Seite des einen Trägers, auf dem die Elemente der Leistungselektronik angeordnet sind, der Seite des zweiten Trägers, auf dem die Elemente der Leistungselektronik angeordnet sind, zugewandt ist. Hierdurch können die Elemente der Leistungselektronik vor Verunreinigungen und mechanischer Beschädigung durch die Träger selber geschützt werden. Zudem kann eine einzige Kühlvorrichtung zur Kühlung der Elemente beider Träger ausreichen. Bei der Ausführungsform mit zwei parallelen Trägern können die Träger in einem Seitenbereich des Kombinationsgerätes oder im Bereich der Vorderseite des Kombinationsgerätes liegen. Bei der Anordnung in einem Seitenbereich kann das gesamte Kombinationsgerät einen asymmetrischen Aufbau haben. Beispielsweise kann nur ein Gebläse in dem Kombinationsgerät vorgesehen sein, das dann in dem Seitenbereich des Kombinationsgerätes liegt, der dem Seitenbereich, in dem der mindestens eine Träger liegt, gegenüber liegt. Vorzugsweise liegen die zwei Träger aber im Bereich der Vorderseite. Dies weist den Vorteil auf, dass die Breite, die von den zwei Trägern benötigt wird, auf die Breite eines der Träger reduziert ist. Somit können auch geringe Breiten von Kombinationsgeräten, wie beispielsweise 60cm realisiert werden.

Gemäß einer Ausführungsform sind die zwei Träger in einem Rahmen gehalten, der mit dem Kochfeld verbunden ist. Als Rahmen wird hierbei eine Haltestruktur bezeichnet, die eine Befestigung des mindestens einen Trägers an dem Kochfeld erlaubt und bei mehreren Trägern die Träger in einer vorgegebenen Position zueinander hält. Zudem kann an dem Rahmen beispielsweise eine Kühlung für die Elemente der Leistungselektronik befestigt sein. Der Rahmen kann beispielsweise die Ränder jedes Trägers umgeben und zusätzlich Befestigungsflansche zur Befestigung an dem Kochfeld, insbesondere einem Rahmen des Kochfeldes und/oder zur Befestigung einer Kühlung aufweisen.

Gemäß einer weiteren Ausführungsform kann zusätzlich oder alternativ zu einem Rahmen zum Halten der zwei Träger ein Gehäuse des Kombinationsgerätes vorgesehen sein, in dem die zwei Träger aufgenommen sind. In dem Gehäuse des Kombinationsgerätes ist zudem die Dunstabzugsvorrichtung des Kombinationsgerätes aufgenommen. Das Gehäuse kann ein kastenförmiges Gehäuse darstellen, das zumindest nach oben offen ist. Zudem weist das Gehäuse vorzugsweise an der Rückseite einen Luftauslass, beispielsweise in Form einer Öffnung auf, über den Luft aus dem Kombinationsgerät austreten kann. Ein nach oben offenes Gehäuse wird dann durch das Kochfeld nach oben abgeschlossen. Insbesondere kann die Deckplatte des Kochfeldes das Gehäuse nach oben verschließen. Die an dem Kochfeld, insbesondere der Deckplatte vorgesehenen Kochmodule, liegen dabei ebenfalls in dem Gehäuse des Kombinationsgerätes, müssen an diesem aber nicht befestigt sein. Indem ein Gehäuse verwendet wird, in dem zumindest die Dunstabzugsvorrichtung und vorzugsweise auch die Kochmodule des Kochfeldes aufgenommen sind, kann die Montage des Kombinationsgerätes vereinfacht werden und eine Beschädigung der einzelnen Komponenten des Kombinationsgerätes verhindert werden. Das Kombinationsgerät wird vorzugsweise in einer Montageöffnung einer Arbeitsplatte eines Küchenmöbels, insbesondere eines Unterschrankes eingebracht. Hierbei wird das Kombinationsgerät von oben in die Montageöffnung eingebracht. Die Träger können in dem Gehäuse gehalten werden, indem beispielsweise entsprechende Halteelemente am Boden des Gehäuses vorgesehen sind, in die der oder die Träger eingesteckt werden können. Es sind aber auch andere Arten der Anordnung der Träger in dem Gehäuse möglich. Beispielsweise können die Träger an dem Kochfeld befestigt sein. Hierbei dient das Gehäuse lediglich als Schutz gegen mechanische Beschädigung.

Gemäß einer Ausführungsform weist das Kombinationsgerät mindestens eine Bedieneinheit mit einer Bedienelektronik auf, die ein zu den zwei Trägern separates Bauteil darstellt und vorzugsweise an der Unterseite einer Deckplatte des Kochfeldes angeordnet ist. Bei dieser Ausführungsform kann durch die geneigte Ausrichtung des mindestens einen Trägers der Abstand zwischen diesem und der Bedienelektronik gering gehalten werden. Die Bedienelektronik ist in der Regel mit Bedienelementen und Displayelementen der Bedieneinheit verbunden, mittels derer der Benutzer des Kombinationsgerätes über das Kochfeld sowohl das Kochfeld als auch die Dunstabzugsvorrichtung bedienen kann. Von der Bedienelektronik erfolgt eine Übertragung an die Leistungselektronik, die dann wiederum das oder die Kochmodule ansteuert. Indem die Bedienelektronik ein separates Bauteil darstellt, kann diese an einer geeigneten Stelle, das heißt in der Nähe der Bedienelemente der Bedieneinheit des Kombinationsgerätes, an der Unterseite der Deckplatte des Kochfeldes angeordnet werden und mit den Elementen der Leistungselektronik auf dem mindestens einen Träger verbunden werden. Allerdings ist es auch möglich zumindest einen Teil der Bedienelektronik, das heißt Elemente der Bedienelektronik auf dem Träger der Elemente der Leistungselektronik anzuordnen.

Gemäß einer bevorzugten Ausführungsform ist die Lufteinlassöffnung für die Dunstabzugsvorrichtung in der Mitte der Breite des Kochfeldes angeordnet. Insbesondere ist die Lufteinlassöffnung in einer entsprechenden Aussparung der Deckplatte des Kochfeldes angeordnet. Vorzugsweise weisen die Lufteinlassöffnung und auch die Aussparung eine rechteckige, längliche Form auf und erstreckt sich in Tiefenrichtung des Kochfeldes. Damit können seitlich zu der Lufteinlassöffnung Kochmodule des Kochfeldes vorgesehen sein und damit ein zuverlässiges Absaugen von beim Kochen auf den Kochmodulen entstehenden Dünste und Wrasen gewährleistet werden. Durch die mittige Anordnung der Lufteinlassöffnung kann der Abstand zwischen der Lufteinlassöffnung und der Träger bei einer Anordnung in den Seitenbereichen des Kombinationsgerätes maximiert werden. Dadurch kann verhindert werden, dass Verunreinigungen, die durch die Lufteinlassöffnung in das Innere des Kombinationsgerätes gelangen, zu den Trägern gelangt. Bei einer Anordnung der Bedieneinheit des Kombinationsgerätes vor der Lufteinlassöffnung und insbesondere vor der Aussparung in der Deckplatte können in dem Bereich der Vorderseite des Kombinationsgerätes die Träger angeordnet sein, da dieser Bereich vor der Aussparung liegt und die Träger damit nach oben durch die Deckplatte abgedeckt sind. Die Dunstabzugsvorrichtung weist zumindest ein Gebläse auf. Jedes der Gebläse kann hierbei eine Ansaugöffnung aufweisen. Die Ansaugöffnung steht dabei senkrecht zu der Drehachse des Lüfterrades des Gebläses. Diese Art von Gebläsen wird auch als einseitig saugendes Gebläse bezeichnet.

Gemäß einer weiteren Ausführungsform ist mindestens ein Gebläse der Dunstabzugsvorrichtung ein Gebläse mit zwei Ansaugöffnungen. Die Ansaugöffnungen liegen hierbei vorzugsweise entlang der Drehachse des Lüfters zueinander versetzt an gegenüberliegenden Seiten des Gebläsegehäuses. Das Gebläse mit zwei Ansaugöffnungen weist nur einen Lüfter auf und wird auch als doppelflutiges Gebläse oder doppelseitig saugendes Gebläse bezeichnet. Durch Verwendung eines doppelflutigen Gebläses kann auch bei kleinerer Auslegung des Gebläses das Fördervolumen des Gebläses erhöht werden. Durch die geneigte und vorzugsweise vertikale Ausrichtung der Träger der Leistungselektronik können die Träger in dem Kombinationsgerät auch bei doppelflutigem Gebläse so angeordnet werden, dass diese den Luftstrom zu den Ansaugöffnungen des Gebläses nicht behindern. Die Ansaugöffnungen können hierbei in der Vertikalen oder in der Horizontalen liegen.

Gemäß einer bevorzugten Ausführungsform umfasst die Dunstabzugsvorrichtung zwei Gebläse, deren mindestens eine Ansaugöffnung vertikal angeordnet ist. Dies bedeutet, dass die Achse des Lüfters in der Horizontalen liegt. Durch diese Ausrichtung der Ansaugöffnung(en) kann ein Eintreten von Verunreinigungen in die Ansaugöffnung(en) verhindert werden. Die Gebläse mit vertikal liegender Ansaugöffnung, können Gebläse mit einer Ansaugöffnung oder doppelflutige Gebläse darstellen.

Vorzugsweise sind bei der Verwendung von zwei doppelflutigen Gebläsen die Träger der Leistungselektronik im Bereich der Vorderseite des Kombinationsgerätes angeordnet und die Gebläse sind so ausgerichtet, dass eine Ansaugöffnung eines ersten Gebläses einer Ansaugöffnung des zweiten Gebläses zugewandt ist. Oberhalb des Abstandes dieser beiden Ansaugöffnungen der beiden Gebläse ist dann die Lufteinlassöffnung für die Dunstabzugsvorrichtung angeordnet. Die Breite der Lufteinlassöffnung ist vorzugsweise geringer als der Abstand zwischen den beiden Gebläsen, das heißt zwischen den einander zugewandten Ansaugöffnungen. Die Luftauslassöffnung der Gebläsegehäuse ist nach hinten gerichtet.

Gemäß einer alternativen Ausführungsform umfasst die Dunstabzugsvorrichtung zwei Gebläse, deren mindestens eine Ansaugöffnung horizontal angeordnet ist. Auch bei dieser Ausführungsform können die Gebläse einseitig ansaugende Gebläse mit einer Ansaugöffnung oder doppelflutige Gebläse darstellen. Bei der horizontal angeordneten Ansaugöffnung liegt die Achse des Gebläses in der Vertikalen. Eine solche Ausrichtung weist den Vorteil auf, dass die Höhe des Kombinationsgerätes gering gehalten werden kann. Da der mindestens eine Träger für die Leistungselektronik zu dem mindestens einen Kochmodul geneigt und vorzugsweise senkrecht in dem Kombinationsgerät angeordnet ist, wird durch diesen die Höhe des Kombinationsgerätes nicht vergrößert, was bei einer horizontalen Anordnung des oder der Träger in der Horizontalen oberhalb oder unterhalb der Gebläse der Fall wäre.

Gemäß einer weiteren Ausführungsform weist die Dunstabzugsvorrichtung zwei Gebläse auf und die beiden Gebläse unterscheiden sich hinsichtlich der Ausrichtung und/oder Anzahl der Ansaugöffnungen. Beispielsweise kann ein Gebläse ein doppelflutiges Gebläse und das weitere Gebläse ein einseitig saugendes Gebläse sein. Zudem oder alternativ ist es möglich, dass beispielsweise ein Gebläse so angeordnet ist, dass dessen Ansaugöffnung(en) in der Horizontalen liegen und das weitere Gebläse so angeordnet ist, dass dessen Ansaugöffnung(en) in der Vertikalen liegen. Diese asymmetrische Ausführung und/oder Anordnung kann bei dem erfindungsgemäßen Kombinationsgerät realisiert werden, da der zur Verfügung stehende Raum unterhalb des Kochfeldes aufgrund der geneigten und vorzugsweise senkrechten Anordnung der Träger der Leistungselektronik groß ist.

Gemäß einer bevorzugten Ausführungsform weist die Dunstabzugsvorrichtung mindestens einen Geruchsfilter auf. Als Geruchsfilter kann beispielsweise ein Aktivkohlefilter verwendet werden. Der Geruchsfilter kann die Form einer Matte, Platte oder eines Formkörpers haben. Gemäß einer Ausführungsform ist der Geruchsfilter im Bereich der Lufteinlassöffnung für die Dunstabzugsvorrichtung angeordnet. Hierdurch wird der Vorteil erzielt, dass der Geruchsfilter durch die Lufteinlassöffnung einfach von oben zugänglich ist. Da zudem bei einer Anordnung des Geruchsfilters in dem Bereich der Lufteinlassöffnung für die Dunstabzugsvorrichtung der Geruchsfilter in Strömungsrichtung vor der Ansaugöffnung des oder der Gebläse liegt, wird durch diesen auch eine Geräuschdämmung realisiert. Der Geruchsfilter kann ein- oder mehrteilig sein. Gemäß einer Ausführungsform kann der Geruchsfilter beispielsweise parallel zu einem Fettfilter angeordnet sein, der zumindest teilweise in der Lufteinlassöffnung liegt und sich vorzugsweise von dieser nach unten erstreckt. Der Fettfilter kann hierbei in der Vertikalen verlaufen oder zu der Vertikalen geneigt in dem Kombinationsgerät angeordnet sein. Da die Träger zu dem mindestens einen Kochmodul erfindungsgemäß vertikal angeordnet sind, ist der unter dem Kochfeld zur Verfügung stehende Bauraum auch bei geringer Größe des Kombinationsgerätes, beispielsweise einer geringen Breite von 60cm, groß und eine Anordnung eines dicken Geruchsfilters im Bereich der Lufteinlassöffnung ist daher möglich.

Gemäß einer weiteren Ausführungsform weist die Dunstabzugsvorrichtung mindestens einen Geruchsfilter auf, der an einem Luftauslass des Kombinationsgerätes an der Rückseite des Kombinationsgerätes angeordnet ist. Der Luftauslass des Kombinationsgerätes kann in der Luftauslassöffnung des Gehäuses des Gebläses liegen. Vorzugsweise ist der Luftauslass des Kombinationsgerätes aber durch ein Ende eines Luftführungskanalelementes gebildet, das sich an die Luftauslassöffnung des Gehäuses des Gebläses anschließt und sich bis zu der Rückseite des Kombinationsgerätes erstreckt. Sofern das Kombinationsgerät ein Gehäuse aufweist, in dem zumindest die Dunstabzugsvorrichtung aufgenommen ist, ist in dem Gehäuse eine entsprechende Öffnung für den Luftauslass eingebracht. Der Geruchsfilter kann bei dieser Ausführungsform besonders groß ausgestaltet sein. Das Entnehmen des Geruchsfilters durch den Benutzer erfolgt bei dieser Ausführungsform von unten. Der Geruchsfilter ist in der Vertikalen angeordnet. Da der Geruchsfilter einen hohen Luftwiderstand aufweisen muss, um die Geruchspartikel in diesem auszufiltern, ist die Anordnung des Geruchsfilters in Strömungsrichtung nach dem oder den Gebläsen vorteilhaft. Das Durchtreten der Luft durch den Fettfilter, der vor dem Gebläse angeordnet ist, muss zur Filterung der Verunreinigungen in der Regel mit einer hohen Geschwindigkeit erfolgen, die bei Anordnung des Geruchsfilters nach dem Gebläse ohne gesteigerte Leistung des Gebläses eingestellt werden kann. Indem die Träger zu dem mindestens einen Kochmodul erfindungsgemäß senkrecht angeordnet sind und bei der Ausführungsform der Anordnung des Geruchsfilters an dem Luftauslass des Kombinationsgerätes auch durch diesen kein für das Gebläse erforderlicher Bauraum verwendet wird, können größere Gebläse eingesetzt werden, wodurch zum einen die Geräuschentwicklung im Vergleich zu kleineren Gebläsen verringert wird und zum anderen eine hohe Leistung erzielt werden kann.

Gemäß einer weiteren Ausführungsform umfasst die Dunstabzugsvorrichtung zumindest einen Fettfilter und zwischen der Reinluftseite des Fettfilters und der Ansaugöffnung des mindestens einen Gebläses ist ein Luftführungskanalelement angeordnet. Das Luftführungskanalelement weist vorzugsweise an dem dem Fettfilter zugewandten Ende eine Größe auf, die der Fläche des Fettfilters entspricht. An dem gegenüberliegenden Ende weist das Luftführungskanalelement eine Größe auf, die der Größe der Ansaugöffnung des Gebläses entspricht. Der Querschnitt des Luftführungskanalelementes nimmt vorzugsweise von dem Fettfilter zu dem Gebläse ab und weist somit eine Trichterform auf. Durch das oder die Luftführungskanalelemente kann die gezielte Luftführung in dem Kombinationsgerät gewährleistet werden. Insbesondere können Verwirbelungen in einem Gehäuse des Kombinationsgerätes, die ohne das Luftführungskanalelement auftreten könnten, verhindert werden. Zudem kann bei einem Luftführungskanalelement, dessen tiefste Stelle im Bereich des Fettfilters liegt, verhindert werden, dass Verunreinigungen in das Gebläse eintreten. Auch kann durch das Vorsehen des Luftführungskanalelementes auf ein Gehäuse des Kombinationsgerätes verzichtet werden. Da die Träger für die Leistungselektronik zudem zu dem mindestens einen Kochmodul in dem Kombinationsgerät erfindungsgemäß senkrecht ausgerichtet sind, können die Träger Träger auf einfache Weise in einem Bereich des Kombinationsgerätes, beispielsweise an der Vorderseite oder im Bereich der Seiten des Kombinationsgerätes, angeordnet werden, in denen eine Luftführung zwischen dem Fettfilter und dem Gebläse nicht erforderlich ist.

Die vorliegende Erfindung wird im Folgenden erneut unter Bezugnahme auf die beiliegenden Figuren genauer erläutert. Es zeigen:
- Figur 1:: eine schematische Draufsicht auf eine Ausführungsform des erfindungsgemäßen Kombinationsgerätes;
- Figur 2:: eine schematische Perspektivansicht einer Ausführungsform des Kochfeldes des Kombinationsgerätes mit Trägern mit Elementen der Leistungselektronik;
- Figur 3:: eine schematische Perspektivansicht einer weiteren Ausführungsform des Kochfeldes des Kombinationsgerätes mit Trägern mit Elementen der Leistungselektronik;
- Figur 4:: eine weitere schematische Perspektivansicht der Ausführungsform nach Figur 3;
- Figur 5:: eine schematische Perspektivansicht einer Ausführungsform des Kombinationsgerätes;
- Figur 6:: eine schematische Darstellung der Ausrichtung der Gebläse in der Ausführungsform des Kombinationsgerätes nach Figur 5;
- Figur 7:: eine schematische Seitenansicht der Ausführungsform des Kombinationsgerätes nach Figur 5;
- Figur 8:: eine schematische Ansicht einer weiteren Ausführungsform des erfindungsgemäßen Kombinationsgerätes;
- Figur 9:: eine schematische eine schematische Darstellung der Ausrichtung der Gebläse in der Ausführungsform des Kombinationsgerätes nach Figur 8;
- Figur 10:: eine schematische Draufsicht auf eine Ausführungsform der Dunstabzugsvorrichtung des Kombinationsgerätes;
- Figur 11:: eine schematische Darstellung einer weiteren Anordnung der Gebläse in einer Ausführungsform des Kombinationsgerätes;
- Figur 12:: eine schematische Perspektivansicht einer weiteren Ausführungsform des erfindungsgemäßen Kombinationsgerätes;
- Figur 13:: eine schematische Unteransicht der Ausführungsform des Kombinationsgerätes nach Figur 12; und
- Figur 14:: eine schematische Seitenansicht der Ausführungsform des Kombinationsgerätes nach Figur 12.

In Figur 1 ist eine schematische Draufsicht auf eine Ausführungsform des erfindungsgemäßen Kombinationsgerätes 1 gezeigt. Das Kombinationsgerät 1 besteht aus einem Kochfeld 10 und einer Dunstabzugsvorrichtung 11, von der in Figur 1 nur die Lufteinlassöffnung 111 zu sehen ist.

Das Kochfeld 10 besteht aus einer Deckplatte 100 und unterhalb der Deckplatte 100 angeordneten Kochmodulen 101. In der dargestellten Ausführungsform sind zwei Kochmodule 101 vorgesehen. In der Deckplatte 100 ist eine Aussparung 1000 eingebracht, die die Lufteinlassöffnung 111 bildet. In der gezeigten Ausführungsform ist die Aussparung 1000 in der Mitte der Breite der Deckplatte 100 eingebracht und erstreckt sich in Tiefenrichtung. Die Aussparung 1000 weist in der dargestellten Ausführungsform eine rechteckige längliche Form auf. Die Länge der Aussparung 1000, das heißt deren Abmessung in Tiefenrichtung entspricht der Länge der Kochmodule 101.

Die Kochmodule 101 liegen unterhalb der Deckplatte 100 und sind vorzugsweise an der Unterseite der Deckplatte 100 befestigt. Alternativ können die Kochmodule 101 auch in einem Kochfeldgehäuse (nicht gezeigt) gehalten werden und die Deckplatte 100 ist so auf das Kochfeldgehäuse aufgebracht, dass die Kochmodule 101 in unmittelbarer Nähe oder an der Unterseite der Deckplatte 100 liegen. Sofern ein Kochfeldgehäuse vorgesehen ist, weist diese in der entsprechenden Position der Aussparung 1000 einen Durchlass auf.

Im vorderen Bereich des Kochfeldes 10 ist eine Bedieneinheit 105 angeordnet. Die Bedieneinheit 105 ist in der gezeigten Ausführungsform vor der Aussparung 1000 der Deckplatte 100 angeordnet und kann beispielsweise Touchbedienelemente, Tasten oder Drehknöpfe umfassen. Zudem kann in der Bedieneinheit 105 ein Display (nicht gezeigt) enthalten sein. Je nach Ausgestaltung der einzelnen Elemente der Bedieneinheit 105 kann diese auf, innerhalb und/oder unterhalb der Deckplatte 100 angeordnet sein. Zumindest die Bedienelektronik (nicht gezeigt) des Bedienelementes 105 ist unterhalb der Deckplatte 100 angeordnet.

Unterhalb der Deckplatte 100 sind in der dargestellten Ausführungsform im Bereich der Vorderseite zudem zwei Träger 103, 104 mit Elementen der Leistungselektronik für die Kochmodule 101 vorgesehen. Die Träger 103, 104 weisen eine Plattenform auf, liegen in der Vertikalen und stehen somit zu den Kochmodulen 101 senkrecht und erstrecken sich in der Breitenrichtung des Kombinationsgerätes 1. Die Träger 103 und 104 mit den darauf vorgesehenen Elementen der Leistungselektronik können auch als Leistungselektronik 102 bezeichnet werden.

In Figur 2 ist eine schematische Perspektivansicht einer weiteren Ausführungsform des Kochfeldes 10 des Kombinationsgerätes 1 mit Trägern 103, 104 mit Elementen der Leistungselektronik gezeigt. Bei der Darstellung in Figur 2 sind zur besseren Erkennbarkeit die weiteren Bestandteile der Dunstabzugsvorrichtung 11 des Kombinationsgerätes 1 nicht gezeigt. In der dargestellten Ausführungsform ist das Kochfeld 10 entsprechend der Ausführungsform nach Figur 1 ausgeführt. Insbesondere ist in der Deckplatte 100 in der Mitte der Breite eine längliche rechteckige Aussparung 1000 eingebracht. Die Kochmodule sind in dieser Ansicht nicht gezeigt, sind aber vorzugsweise so wie in der Ausführungsform nach Figur 1 gezeigt angeordnet, insbesondere unter der Deckplatte 100 zu der Aussparung 1000 benachbart angeordnet. Bei der in Figur 2 gezeigten Ausführungsform sind zwei Träger 103, 104 in dem Kombinationsgerät 1 vorgesehen. An den Trägern 103, 104 sind Elemente der Leistungselektronik des Kochfeldes 10 angeordnet. Die Träger 103, 104 sind bei der in Figur 2 gezeigten Ausführungsform zu der Deckplatte 100 des Kochfeldes 10 und damit zu den Kochmodulen 101 des Kochfeldes um 90° geneigt angeordnet und stehen damit vertikal. Die Träger 103, 104 sind in der Ausführungsform nach Figur 2 jeweils in einem Seitenbereich des Kombinationsgerätes 1 angeordnet und erstrecken sich in Tiefenrichtung des Kombinationsgerätes 1. Die Träger 103, 104 sind dabei so angeordnet, dass die auf dem Träger 103, 104 angebrachten Elemente der Leistungselektronik jeweils nach innen gerichtet sind, das heißt der Aussparung 1000 des Kochfeldes 10 zugewandt sind. In der Ausführungsform nach Figur 2 ist unterhalb des Kochfeldes 10 ein Gehäuse 12 des Kombinationsgerätes 1 vorgesehen. In diesem Gehäuse 12 wird die Dunstabzugsvorrichtung (in Figur 2 nicht gezeigt) aufgenommen. Die Träger 103, 104 sind an den Seitenwänden des Gehäuses 12 angeordnet und bedecken diese vollständig. Bei der gezeigten Ausführungsform versorgt die auf dem Träger 103 vorgesehene Leistungselektronik das oder die Kochmodule, die zu der Aussparung 1000 nach rechts versetzt an der Deckplatte 100 vorgesehen sind. Die auf dem Träger 103 vorgesehene Leistungselektronik versorgt das oder die Kochmodule, die zu der Aussparung 1000 nach links versetzt an der Deckplatte 100 vorgesehen sind. Durch die Anordnung der Träger 103, 104 in den Seitenbereichen des Kombinationsgerätes 1 ist der Raum, der in dem Gehäuse 12 für die Dunstabzugsvorrichtung zur Verfügung steht, groß.

In den Figuren 3 und 4 ist die Anordnung der Träger 103, 104 entsprechend der Ausführungsform nach Figur 1 genauer gezeigt. Insbesondere liegen die Träger 103, 104 im Bereich der Vorderseite des Kombinationsgerätes 1. In der Ausführungsform nach Figuren 3 und 4 ist ein Gehäuse 12 des Kombinationsgerätes 1 unter dem Kochfeld 10 vorgesehen. Die Träger 103, 104 sind zueinander parallel angeordnet, wobei ein Träger 103 an der Innenseite der Vorderwand des Gehäuses 12 angeordnet ist und der zweite Träger 104 zu diese nach hinten versetzt in dem Gehäuse 12 angeordnet ist. Die Träger 103, 104 sind so angeordnet, dass die auf den beiden Trägern 103, 104 angeordneten Elemente für die Leistungselektronik einander zugewandt sind. Damit kann der Träger 103 auf einfache Weise an der Vorderwand des Gehäuses 12 befestigt werden und der Träger 103 grenzt den Bereich, in dem die Elemente der Leistungselektronik liegen zu dem weiteren Raum in dem Gehäuse 12, insbesondere dem Bereich unter der Aussparung 1000 ab. Bei dieser Ausführungsform liegen die oberen Ränder der Träger 103, 104 im Bereich vor der Aussparung 1000. In diesem Bereich ist vorzugsweise an der Deckplatte 100 die Bedieneinheit 105 vorgesehen. Somit ist der Abstand zwischen den Trägern 103, 104 und der Bedieneinheit 105 gering und diese können einfach mit der Bedieneinheit 105 elektrisch verbunden werden. Auch bei der Ausführungsform nach Figuren 3 und 4 kann auf einem Träger 103 oder 104 die Leistungselektronik für die Kochmodule (nicht sichtbar), die auf einer Seite der Aussparung 1000 angeordnet sind, vorgesehen sein und auf dem anderen Träger 104, 103 die Leistungselektronik für das oder die Kochmodule, die auf der anderen Seiten der Aussparung 1000 angeordnet sind, vorgesehen sein.

Obwohl in den Figuren 3 und 4 zwei Träger gezeigt sind, die sich über die gesamte Breite des Kombinationsgerätes erstrecken und parallel zueinander versetzt angeordnet sind, ist es auch möglich nur einen Träger oder zwei Träger die zueinander benachbart an der Vorderseite vorgesehen sind, zu verwenden. Im zweiten Fall ist die Breite der einzelnen Träger beispielsweise die Hälfte der Breite Kombinationsgerätes 1 oder des Gehäuses 12 des Kombinationsgerätes 1.

Zudem ist es auch möglich, dass das Kombinationsgerät 1 kein Gehäuse aufweist sondern die Träger durch vertikal verlaufende Rahmen im Bereich Vorderseite oder in den Seitenbereichen des Kochfeldes 10 gehalten sind.

In Figur 5 ist eine schematische Perspektivansicht einer Ausführungsform des Kombinationsgerätes 1 gezeigt. Zur besseren Erkennbarkeit sind die Träger der Elemente der Leistungselektronik hier nicht dargestellt. Das Kombinationsgerät 1 weist auch in dieser Ausführungsform ein Kochfeld 10 und eine Dunstabzugsvorrichtung 11 auf. Zudem ist bei dieser Ausführungsform auch ein Gehäuse 12 des Kombinationsgerätes 1 unterhalb des Kochfeldes 10 angeordnet. Bei dem Kochfeld 10 ist in der Deckplatte 100 eine Aussparung 1000 eingebracht. Die Aussparung 1000 liegt in der Mitte der Breite der Deckplatte 100, weist eine rechteckige Form auf und erstreckt sich in der Tiefenrichtung des Kochfeldes 1. Das vordere Ende der Aussparung 1000 ist zu der Vorderkante der Deckplatte 100 beabstandet. Auch zu der Rückkante der Deckplatte 100 endet die Aussparung 1000 in einem Abstand, der aber in der dargestellten Ausführungsform geringer ist, als der Abstand zwischen vorderem Ende der Aussparung 1000 und Vorderkante der Deckplatte 100. Seitlich neben der Aussparung 1000 liegen in der dargestellten Ausführungsform ein Kochmodul 101 links und ein Kochmodul 101 rechts. Die Kochmodule 101 liegen von unten an der Deckplatte 100 an.

Die Dunstabzugsvorrichtung 11 umfasst in der dargestellten Ausführungsform zwei Gebläse 110, zwei Fettfilter 114 mit Filterhalterung 1140 sowie zwei Geruchsfilter 115. Zudem sind zwei Luftführungskanalelemente 113 als Teil der Dunstabzugsvorrichtung 11 vorgesehen.

Der Filterhalter 1140, in dem die Fettfilter 114, die beispielswiese aus Streckmetall bestehen können, gehalten sind, ist in die Aussparung 1000 eingebracht und erstreckt sich von dieser aus vertikal nach unten. Somit liegen die Fettfilter 114 in der Vertikalen. Es liegt allerdings auch im Rahmen der Erfindung, dass die Fettfilter 114 in einer Richtung, die zu der Vertikalen geneigt ist, in dem Filterhalter 1140 gehalten werden. Der Filterhalter 1140 weist einen Boden, zwei seitliche Rahmenelemente, eine Vorderwand und eine Rückwand auf. Nach oben ist der Filterhalter 1140 offen und damit bildet dessen Oberkante die Lufteinlassöffnung 111 für die Dunstabzugsvorrichtung 11, die in der Aussparung 1000 der Deckplatte 100 angeordnet ist.

Die zwei Gebläse 110 der Dunstabzugsvorrichtung 11 liegen links und rechts benachbart zu der Filterhalterung 1140 und somit jeweils unterhalb der Kochmodule 101 des Kochfeldes 10. Die Gebläse 110 stellen in der gezeigten Ausführungsform doppelflutige Radialgebläse dar. Daher sind in dem Gebläsegehäuse 1100 zwei Ansaugöffnungen 1101 vorgesehen, die senkrecht zu der Drehachse 1103 des Lüfterrades liegen. Die Drehachse der Lüfterräder und damit der Gebläse 110 liegt jeweils in der Horizontalen und somit parallel zu dem Kochfeld 10 und insbesondere den Kochmodulen 101. Die Ansaugöffnungen 1101 der Gebläse 110 liegen in der Vertikalen. Eine Ansaugöffnung 1101 jedes Gebläses 110 ist dabei dem Filterhalter 1140 und damit dem Fettfilter 114 zugewandt. Die andere Ansaugöffnung 1101 ist hingegen einer Seite des Kombinationsgerätes 1, insbesondere der Seitenwand des Gehäuses 12 zugewandt. Die Luftauslassöffnung 1102 des Gebläses 110 ist nach hinten gerichtet. An die Luftauslassöffnung 1102 schließt sich ein Luftführungskanalelement 113 an, das sich von der Luftauslassöffnung 1102 bis in die Nähe der Rückseite des Kombinationsgerätes 1 und insbesondere des Gehäuses 12 erstreckt. Das Luftführungskanalelement 113 weist eine Trichterform auf, das heißt dessen Querschnitt vergrößert sich über dessen Länge. An der Rückseite des Kombinationsgerätes 1 ist ein Luftauslass 13 (siehe Figur 7) vorgesehen. In der dargestellten Ausführungsform wird dieser durch eine Öffnung in der Rückwand des Gehäuses 12 gebildet. Zwischen dem rückwärtigen Ende des Luftführungskanalelementes 113 und dem Luftauslass 13 ist ein Geruchsfilter 115 angeordnet. Dieser kann beispielsweise ein Aktivkohlefilter sein und stellt vorzugsweise eine Matte oder einen Formkörper dar. Der Aufbau der Dunstabzugsvorrichtung 11 in Strömungsrichtung nach der Luftauslassöffnung 1102 des Gebläsegehäuses 1100 ist bei beiden Gebläsen 110 der Ausführungsform nach Figur 5 gleich.

In Figur 7 ist eine schematische Seitenansicht der Ausführungsform des Kombinationsgerätes nach Figur 5 gezeigt. In dieser Ansicht ist zu erkennen, dass im Bereich der Vorderseite des Kombinationsgerätes 1, insbesondere im vorderen Bereich des Gehäuses 12 des Kombinationsgerätes 1, zwei Träger 103, 104 für die Leistungselektronik der Kochmodule (in Figur 7 nicht sichtbar) angeordnet sind. Die Kochmodule sind bei der Ausführungsform nach Figur 5 in einem Gehäuse 106 des Kochfeldes 1 aufgenommen und sind daher in der Ansicht nach Figur 7 nicht zu erkennen. Die Träger 103, 104 sehen senkrecht zu dem Kochfeld 10 und erstrecken sich über die Breitenrichtung des Kochgerätes 1. Da die Aussparung 1000 in der Deckplatte 100 und damit auch die Lufteinlassöffnung 111 der Dunstabzugsvorrichtung 11 in einem Abstand zu der Vorderseite der Deckplatte 100 endet, sind die Träger 103, 104, die im vorderen Bereich angeordnet sind, nach oben durch die Deckplatte 100 abgedeckt. Somit kann verhindert werden, dass Verunreinigungen, die über die Aussparung 1000 gegebenenfalls in das Kombinationsgerät 1 eintreten können, die Träger 103, 104 erreichen.

In der Figur 6 ist eine schematische Darstellung der Ausrichtung der Gebläse 110 in der Ausführungsform des Kombinationsgerätes 1 nach Figur 5 gezeigt. Insbesondere ist hier die durch die Gebläse 110 erzeugte Luftströmung in dem Kombinationsgerät 1 angedeutet. Die Luft tritt über die Aussparung 1000 und die Lufteinlassöffnung 111 für die Dunstabzugsvorrichtung 11 in das Kombinationsgerät 1 ein. Zunächst passiert die Luft den Fettfilter 114 und gelangt dann zu der dem Fettfilter 114 zugewandten Ansaugöffnung 1101 des jeweiligen Gebläses 110 sowie zu der dem Fettfilter 114 abgewandten Ansaugöffnung 1101 des jeweiligen Gebläses 110.

Da die Träger 103, 104 mit den Elementen der Leistungselektronik der Kochmodule 101 im vorderen Bereich des Kombinationsgerätes 1 in der Vertikalen liegen, steht der dahinterliegende Bereich des Kombinationsgerätes 1, insbesondere des Gehäuses 12 für die Komponenten der Dunstabzugsvorrichtung 11 zur Verfügung. Damit können große Gebläse 110 verwendet werden, durch die bei geringer Leistung ein großes Luftvolumen eingesaugt werden kann. Hierdurch kann zu einen die Reinigung der Luft durch das Hindurchführen durch den Fettfilter 114 auf einfache Weise gewährleistet werden. Auch durch die Verwendung doppelflutiger Gebläse 110 wird die Förderrate der Gebläse 110 weiter gesteigert. Zum anderen kann durch die Verwendung eines größeren Gebläses 110 auch die Geräuschentwicklung, die beim Eintritt der Luft in das Gebläse 110 auftritt, verringert werden. Da bei der Ausführungsform nach Figur 5 zudem jeweils eine der Ansaugöffnungen 1101 der Lufteinlassöffnung 111 für die Dunstabzugsvorrichtung 11 abgewandt ist, wird die durch die Lufteinlassöffnung 111 wahrnehmbare Geräuschentwicklung weiter verringert. Schließlich kann an den Seitenwänden des Gehäuses 12 des Kombinationsgerätes 1 zusätzlich ein Geräuschdämmmittel (nicht gezeigt), beispielsweise in Form einer Platte angebracht sein, ohne die Luftströmung in dem Kombinationsgerät 1 zu beeinträchtigen.

In Abweichung von der in den Figuren 5 bis 7 gezeigten Anordnung der Träger 103, 104 im vorderen Bereich des Kombinationsgerätes 1 ist es auch möglich die Träger 103, 104 an den gegenüberliegenden Seiten des Kombinationsgerätes 1 anzuordnen. Hierbei müssen die Träger 103, 104 entweder so angeordnet werden, dass deren Seite, an der die Elemente der Leistungselektronik vorgesehen sind, dem Gebläse 110 abgewandt sind oder es muss ein zusätzliches Schutzblech vorgesehen werden. Da hierdurch der Raum, der für die Gebläse zur Verfügung steht verringert wird und daher nur kleinere Gebläse verwendet werden können, ist diese Ausführungsform möglich aber nicht bevorzugt.

In Figuren 8 und 9 ist eine schematische Ansicht einer weiteren, zweiten Ausführungsform des erfindungsgemäßen Kombinationsgerätes 1 gezeigt. Die Träger (nicht gezeigt) sind hierbei im Bereich der Vorderseite des Kombinationsgerätes, wie in Figur 3 und 4 gezeigt, angeordnet. Es ist aber auch möglich die Träger 103, 104 in den Seitenbereichen des Kombinationsgerätes 1, wie in Figur 2 gezeigt, anzuordnen.

Die zweite Ausführungsform der Figur 8 unterscheidet sich von der in Figur 5 gezeigten ersten Ausführungsform durch die Gebläse 110. In der Ausführungsform nach Figur 8 sind zwei Gebläse 110 vorgesehen, die jeweils nur eine Ansaugöffnung 1101 aufweisen. Die Drehachse 1103 der Gebläse 110 liegt hierbei in der Vertikalen, das heißt senkrecht zu den Kochmodulen 101. Die Ansaugöffnungen 1101 liegen daher in der Horizontalen und damit parallel zu den Kochmodulen 101. Die Gebläse 110 sind auf dem Boden des Gehäuses 12 des Kombinationsgerätes 1 angeordnet und die Ansaugöffnungen 1101 weisen nach oben. Die Gebläse 110 sind zu der Lufteinlassöffnung 111 und damit der Aussparung 1000 in der Deckplatte 100 des Kochfeldes 10 zu den Seiten versetzt angeordnet und liegen damit unter den Kochmodulen 101. In der Ausführungsform, die in Figur 8 gezeigt ist, erstrecken sich die Gebläse 110 jeweils bis an die Seitenwand des Gehäuses 12. Diese große Breite ist möglich, da die Träger 103, 104 der Leistungselektronik im Bereich der Vorderseite des Kombinationsgerätes 1 angeordnet sind.

Die Luftströmung, die in dem Kombinationsgerät 1 der Ausführungsform nach Figur 8 erzeugt wird, ist in der Figur 9 schematisch angedeutet. Die Luft wird durch die Lufteinlassöffnung 111 der Dunstabzugsvorrichtung 11 eingesaugt und passiert den Fettfilter 114, bevor diese in die entsprechende Ansaugöffnung 1101 der Gebläse eintritt.

In der Figur 10 ist eine schematische Draufsicht auf eine weitere dritte Ausführungsform der Dunstabzugsvorrichtung 11 des Kombinationsgerätes 1 gezeigt. Diese Ausführungsform unterscheidet sich von der in Figur 5 gezeigten Ausführungsform durch die Gebläse 110 sowie durch zusätzlich vorgesehene Luftführungskanalelemente 112. Die Gebläse 110 stellen bei der in Figur 10 gezeigten Ausführungsform einseitig saugende Gebläse dar, das heißt weisen jeweils nur eine Ansaugöffnung 110 auf. Die Gebläse 110 sind in den Seitenbereichen des Kombinationsgehäuses 12 angeordnet. Die Drehachsen 1103 der Gebläse 110 liegen in der Horizontalen und die Ansaugöffnungen 110 damit in der Vertikalen. Wie sich aus Figur 10 ergibt, sind Luftführungskanalelemente 112 so angeordnet, dass sich diese jeweils zwischen dem Fettfilter 114 und der jeweiligen Ansaugöffnung 1101 der Gebläse 110 erstrecken, wobei deren Querschnitt zu der Ansaugöffnung 1101 trichterförmig abnimmt. Auch bei der Ausführungsform nach Figur 10 ist an der Luftauslassöffnung 1102 des jeweiligen Gebläsegehäuses 1100 jeweils ein Luftführungskanalelement 113 angeordnet, das sich zu der Rückseite des Kombinationsgerätes 1 erstreckt und an dessen rückwärtigen Ende jeweils ein Geruchsfilter 115 angeordnet ist. Die Träger 103, 104 der Elemente der Leistungselektronik liegen im vorderen Bereich des Kombinationsgerätes 1, sind vertikal ausgerichtet und erstrecken sich in der Breitenrichtung des Kombinationsgerätes 1.

Die Luftströmung, die in dem Kombinationsgerät 1 der Ausführungsform nach Figur 10 erzeugt wird, ist in der Figur 11 schematisch angedeutet. Die Luft wird durch die Lufteinlassöffnung 111 der Dunstabzugsvorrichtung 11 eingesaugt und passiert den Fettfilter 114, bevor diese in die entsprechende Ansaugöffnung 1101 der Gebläse 110 eintritt.

In den Figuren 12 bis 14 ist eine weitere vierte Ausführungsform des erfindungsgemäßen Kombinationsgerätes 1 gezeigt. Diese Ausführungsform unterscheidet sich von der in Figur 10 gezeigten Ausführungsform dadurch, dass hierbei die Geruchsfilter 115 zu dem Fettfilter 114 benachbart angeordnet sind und kein Luftführungskanalelement 112 vorgesehen ist. In der Ausführungsform nach Figur 12 sind die Geruchsfilter 115 zu den beiden Seiten des Filterhalters 1140, in dem die Fettfilter 114 vertikal ausgerichtet sind, benachbart in dem Kombinationsgerät 1 angeordnet. Der Filterhalter 1140 ist in die Aussparung 1000 eingebracht und erstreckt sich von dieser nach unten. Insbesondere liegen die Fettfilter 114 in der dargestellten Ausführungsform vertikal in einem Filterhalter 1140 an gegenüberliegenden Seiten des Filterhalters 1140. Dadurch bilden die beiden Fettfilter 114 die seitlichen Wände. Die Wände vorne, hinten und unten des Filterhalters 114 sind luftundurchlässig. Die Fettfilter 114 stellen insbesondere Platten oder Matten dar, die in Rahmen des Filterhalters 1140 eingesteckt werden können. Die Gebläse 110 sind in der gezeigten Ausführungsform so ausgerichtet, dass deren Ansaugöffnungen 1101 jeweils dem Fettfilter 114 zugewandt ist. In der gezeigten Ausführungsform ist die Spiralform des Gebläsegehäuses 1100 bei den beiden Gebläsen dabei entgegengesetzt. Somit liegt bei einem Gebläse 110 die Luftauslassöffnung 1102 des Gebläsegehäuses 1100 oben und bei dem anderen Gebläse unten. Die unterschiedlichen Positionen der Luftauslassöffnungen 1102 werden durch die Luftführungskanalelemente 112 ausgeglichen, so dass der Luftauslass 13 des Kombinationsgerätes 1 für beide Gebläse 110 in der gleichen Höhe liegen.

Auch in der Ausführungsform nach Figuren 12 bis 14 liegen die Träger 103, 104 für die Elemente der Leistungselektronik in der Vertikalen und sind zueinander parallel versetzt. Bei der Ansicht nach Figuren 13 und 14 ist zudem die Kühlung 1021 für die Elemente der Leistungselektronik gezeigt. Diese ist in der dargestellten Ausführungsform durch Kühlrippen 1022 gebildet, die im unteren Bereich der Träger 103, 104 zumindest teilweise in den Zwischenraum zwischen den Trägern 103, 104 hineinragen. Zudem ist ein Kühlgebläse 1023 vorgesehen, das die Elemente der Elektronik weiter kühlt.

Mit der vorliegenden Erfindung ist es möglich es ein kompaktes System mit zuverlässiger Filterung der Luft zu entwickeln.

Erfindungsgemäß liegen die Träger mit den Elementen der Leistungselektronik zu den Kochmodulen vertikal in dem Kombinationsgerät. Hierbei können die Träger an der Vorderseite des Kombinationsgerätes oder an einer oder beiden Seiten des Kombinationsgerätes angeordnet sein.

Ein Vorteil, der sich durch die erfindungsgemäße Anordnung der Träger erzielen lässt, ist der größere zur Verfügung stehende Raum unterhalb des Kochfeldes. In diesem Raum können die Komponenten der Dunstabzugsvorrichtung geeignet ausgerichtet werden. Insbesondere können die Gebläse in unterschiedlichen Ausgestaltungen oder Ausrichtungen eingesetzt werden. Zudem ist es auch möglich zwei große Gebläse und große Filterelemente, insbesondere Geruchsfilterelemente zu verwenden. Ein weiterer Vorteil liegt in dem einfachen Zugriff auf die Gebläse bei der Wartung, da die Träger in ihrer geneigten Ausrichtung, insbesondere vertikalen Ausrichtung den Zugriff der Gebläse von oben nicht behindern. Auch weitere Teile des Kombinationsgerätes einschließlich der Träger mit den Elementen der Leistungselektronik sind bei der erfindungsgemäßen Ausrichtung der Träger zu Wartungszwecken leicht erreichbar. Auch die elektromagnetische Kompatibilität ist durch die weiterhin gegebene Nähe zu zumindest einem Kochmodul gegeben. Das Kombinationsgerät kann mit oder ohne Gehäuse für das Kombinationsgerät ausgestaltet sein, da die Träger bei deren geneigten und insbesondere vertikalen Ausrichtung einfach an dem Kochfeld, beispielsweise einem Rahmen des Kochfeldes befestigt werden können.

Ein weiterer Vorteil der vorliegenden Erfindung besteht darin, dass eine geringe Geräuschentwicklung erzielt werden kann, da eine Anordnung der Geruchsfilter auch im Bereich des Fettfilters aufgrund des großen zur Verfügung stehenden Bauraums möglich ist. Das Kombinationsgerät kann in unterschiedlichen Breiten hergestellt werden, beispielsweise 60cm, 80cm und 90 cm. Hierbei können vorzugsweise Standardkomponenten verwendet werden, beispielsweise Träger mit Leistungselektronik, die für Kochfelder ohne Dunstabzugsvorrichtung ausgelegt sind.

### Bezugszeichen

- 1: Kombinationsgerät
- 10: Kochfeld
- 100: Deckplatte
- 1000: Aussparung
- 101: Kochmodul
- 102: Leistungselektronik
- 1021: Kühlung
- 1022: Kühlrippe
- 1023: Kühlgebläse
- 103: Träger Leistungselektronik
- 104: Träger Leistungselektronik
- 105: Bedieneinheit
- 106: Kochfeldrahmen
- 11: Dunstabzugsvorrichtung
- 110: Gebläse
- 1100: Gebläsegehäuse
- 1101: Ansaugöffnung
- 1102: Luftauslassöffnung Gebläsegehäuse
- 1103: Achse Lüfterrad
- 111: Lufteinlassöffnung Dunstabzugsvorrichtung
- 112: Luftführungskanalelement
- 113: Luftführungskanalelement
- 114: Fettfilter
- 1140: Filterhalter
- 115: Geruchsfilter
- 12: Gehäuse Kombinationsgerät
- 13: Luftauslass Kombinationsgerät

## Patentansprüche

1. Kombinationsgerät, das ein Kochfeld (10) mit mindestens einem Kochmodul (101), eine Dunstabzugsvorrichtung (11), die zumindest teilweise unterhalb des mindestens einen Kochmoduls (101) angeordnet ist und die mindestens ein Gebläse (110) mit mindestens einer Ansaugöffnung (1101) aufweist, und zumindest eine Lufteinlassöffnung (111) für die Dunstabzugsvorrichtung (11) umfasst, die in dem Kochfeld (10) angeordnet ist, **dadurch gekennzeichnet, dass** das Kombinationsgerät (1) zwei Träger (103, 104) aufweist, wobei jeder Träger (103, 104) Elemente der Leistungselektronik zumindest eines Kochmoduls (101) des Kochfeldes (10) aufweist, die zwei Träger (103, 104) jeweils eine Platte darstellen und zu dem mindestens einen Kochmodul (101) senkrecht in dem Kombinationsgerät (1) angeordnet sind und die beiden Träger (103, 104) parallel zueinander versetzt angeordnet sind.

2. Kombinationsgerät nach Anspruch 1, **dadurch gekennzeichnet, dass** die zwei Träger (103, 104) im Bereich der Vorderseite des Kombinationsgerätes (1) angeordnet sind und sich in Breitenrichtung des Kombinationsgerätes (1) erstrecken.

3. Kombinationsgerät nach einem der Ansprüche 1 oder 2, **dadurch gekennzeichnet, dass** die zwei Träger (103, 104) im Seitenbereich des Kombinationsgerätes (1) angeordnet sind und sich in Tiefenrichtung des Kombinationsgerätes (1) erstrecken.

4. Kombinationsgerät nach einem der Ansprüche 1 bis 3, **dadurch gekennzeichnet, dass** die zwei Träger (103, 104) in einem Rahmen gehalten sind, die mit dem Kochfeld (10) verbunden sind.

5. Kombinationsgerät nach einem der Ansprüche 1 bis 4, **dadurch gekennzeichnet, dass** die zwei Träger (103, 104) in einem Gehäuse (12) des Kombinationsgerätes (1) gehalten sind, in dem die Dunstabzugsvorrichtung (11) aufgenommen ist.

6. Kombinationsgerät nach einem der Ansprüche 1 bis 5, **dadurch gekennzeichnet, dass** das Kombinationsgerät (1) mindestens eine Bedieneinheit (105) mit einer Bedienelektronik aufweist, die ein zu den zwei Trägern (103, 104) separates Bauteil darstellt und vorzugsweise an der Unterseite einer Deckplatte (100) des Kochfeldes (10) angeordnet ist.

7. Kombinationsgerät nach einem der Ansprüche 1 bis 6, **dadurch gekennzeichnet, dass** die Lufteinlassöffnung (111) für die Dunstabzugsvorrichtung (11) in der Mitte der Breite des Kochfeldes (10) angeordnet ist.

8. Kombinationsgerät nach einem der Ansprüche 1 bis 7, **dadurch gekennzeichnet, dass** die Dunstabzugsvorrichtung (11) mindestens ein Gebläse (110) mit zwei Ansaugöffnungen (1101) aufweist.

9. Kombinationsgerät nach einem der Ansprüche 1 bis 8, **dadurch gekennzeichnet, dass** die Dunstabzugsvorrichtung (11) zwei Gebläse (110) umfasst, deren Ansaugöffnungen (1101) vertikal oder horizontal angeordnet sind.

10. Kombinationsgerät nach einem der Ansprüche 1 bis 9, **dadurch gekennzeichnet, dass** die Dunstabzugsvorrichtung (11) zwei Gebläse (110) aufweist und die beiden Gebläse (110) sich hinsichtlich der Ausrichtung und/oder Anzahl der Ansaugöffnungen (1101) unterscheiden.

11. Kombinationsgerät nach einem der Ansprüche 1 bis 10, **dadurch gekennzeichnet, dass** die Dunstabzugsvorrichtung (11) mindestens einen Geruchsfilter (115) aufweist, der im Bereich der Lufteinlassöffnung (111) der Dunstabzugsvorrichtung (11) angeordnet ist oder der an einem Luftauslass (13) des Kombinationsgerätes (1) an der Rückseite des Kombinationsgerätes (1) angeordnet ist.

12. Kombinationsgerät nach einem der Ansprüche 1 bis 11, **dadurch gekennzeichnet, dass** die Dunstabzugsvorrichtung (11) zumindest einen Fettfilter (114) umfasst und zwischen der Reinluftseite des Fettfilters (114) und der Ansaugöffnung (1101) des mindestens einen Gebläses (110) ein Luftführungskanalelement (112) angeordnet ist.

## Claims

1. Combination device, which has a hob (10) with at least one cooking module (101), an extractor device (11), which is arranged at least partially below the at least one cooking module (101) and which has at least one fan (110) with at least one intake opening (1101), and at least one air inlet opening (111) for the extractor device (11), which is arranged in the hob (10), **characterised in that** the combination device (1) has two supports (103, 104), wherein each support (103, 104) has elements of the power electronics of at least one cooking module (101) of the hob (10), the two supports (103, 104) each represent a plate and are arranged at a right angle in the combination device (1) with respect to the at least one cooking module (101) and the two supports (103, 104) are arranged in parallel offset with respect to one another.

2. Combination device according to claim 1, **characterised in that** the two supports (103, 104) are arranged in the region of the front side of the combination device (1) and extend in the width direction of the combination device (1).

3. Combination device according to one of claims 1 or 2, **characterised in that** the two supports (103, 104) are arranged in the side region of the combination device (1) and extend in the depth direction of the combination device (1).

4. Combination device according to one of claims 1 to 3, **characterised in that** the two supports (103, 104) are held in a frame and are connected to the hob (10).

5. Combination device according to one of claims 1 to 4, **characterised in that** the two supports (103, 104) are held in a housing (12) of the combination device (1), in which the extractor device (11) is accommodated.

6. Combination device according to one of claims 1 to 5, **characterised in that** the combination device (1) has at least one control unit (105) with a control electronics unit, which represents a component which is separate from the two supports (103, 104) and is preferably arranged on the lower side of a cover plate (100) of the hob (10).

7. Combination device according to one of claims 1 to 6, **characterised in that** the air inlet opening (111) for the extractor device (11) is arranged in the centre of the width of the hob (10).

8. Combination device according to one of claims 1 to 7, **characterised in that** the extractor device (11) has at least one fan (110) with two intake openings (1101).

9. Combination device according to one of claims 1 to 8, **characterised in that** the extractor device (11) comprises two fans (110), the intake openings (1101) of which are arranged vertically or horizontally.

10. Combination device according to one of claims 1 to 9, **characterised in that** the extractor device (11) has two fans (110), and the two fans (110) differ in respect of alignment and/or number of intake openings (1101).

11. Combination device according to one of claims 1 to 10, **characterised in that** the extractor device (11) has at least one odour filter (115), which is arranged in the region of the air inlet opening (111) of the extractor device (11) or is arranged on an air outlet (13) of the combination device (1) on the rear of the combination device (1).

12. Combination device according to one of claims 1 to 11, **characterised in that** the extractor device (11) comprises at least one grease filter (114) and an air guiding channel element (112) is arranged between the clear air side of the grease filter (114) and the intake opening (1101) of the at least one fan (110).

## Revendications

1. Appareil combiné qui comprend un champ de cuisson (10) avec au moins un module de cuisson (101), un dispositif d'aspiration de vapeur (11), disposé au moins partiellement en dessous de l'au moins un module de cuisson (101) et qui présente au moins un ventilateur (110) avec au moins un orifice d'aspiration (1101), et au moins un orifice d'entrée d'air (111) pour le dispositif d'aspiration de vapeur (11), disposé dans le champ de cuisson (10), **caractérisé en ce que** l'appareil combiné (1) présente deux supports (103, 104), dans lequel chaque support (103, 104) présente des éléments de l'électronique de puissance d'au moins un module de cuisson (101) du champ de cuisson (10), les deux supports (103, 104) constituent respectivement une plaque et par rapport auquel au moins un module de cuisson (101) est disposé perpendiculairement dans l'appareil combiné (1) et les deux supports (103, 104) sont disposés en décalage parallèlement l'un à l'autre.

2. Appareil combiné selon la revendication 1, **caractérisé en ce que** les deux supports (103, 104) sont disposés dans la zone du côté avant de l'appareil combiné (1) et s'étendent dans le sens de la largeur de l'appareil combiné (1).

3. Appareil combiné selon l'une des revendications 1 ou 2, **caractérisé en ce que** les deux supports (103, 104) sont disposés dans la zone latérale de l'appareil combiné (1) et s'étendent dans le sens de la profondeur de l'appareil combiné (1).

4. Appareil combiné selon l'une des revendications 1 à 3, **caractérisé en ce que** les deux supports (103, 104) sont maintenus dans un cadre relié au champ de cuisson (10).

5. Appareil combiné selon l'une des revendications 1 à 4, **caractérisé en ce que** les deux supports (103, 104) sont maintenus dans un carter (12) de l'appareil combiné (1) dans lequel le dispositif d'aspiration de vapeur (11) est accueilli.

6. Appareil combiné selon l'une des revendications 1 à 5, **caractérisé en ce que** l'appareil combiné (1) présente au moins une unité de commande (105) avec une électronique de commande qui constitue un composant distinct des deux supports (103, 104) et est de préférence disposée sur le côté inférieur d'une plaque de recouvrement (100) du champ de cuisson (10).

7. Appareil combiné selon l'une des revendications 1 à 6, **caractérisé en ce que** l'orifice d'entrée d'air (111) pour le dispositif d'aspiration de vapeur (11) est disposé au centre de la largeur du champ de cuisson (10).

8. Appareil combiné selon l'une des revendications 1 à 7, **caractérisé en ce que** le dispositif d'aspiration de vapeur (11) présente au moins un ventilateur (110) avec deux orifices d'aspiration (1101).

9. Appareil combiné selon l'une des revendications 1 à 8, **caractérisé en ce que** le dispositif d'aspiration de vapeur (11) comprend deux ventilateurs (110) dont les orifices d'aspiration (1101) sont disposés verticalement ou horizontalement.

10. Appareil combiné selon l'une des revendications 1 à 9, **caractérisé en ce que** le dispositif d'aspiration de vapeur (11) présente deux ventilateurs (110) et les deux ventilateurs (110) se différencient quant à l'orientation et/ou au nombre d'orifices d'aspiration (1101).

11. Appareil combiné selon l'une des revendications 1 à 10, **caractérisé en ce que** le dispositif d'aspiration de vapeur (11) présente au moins un filtre à odeurs (115) disposé dans la zone de l'orifice d'entrée d'air (111) du dispositif d'aspiration de vapeur (11) ou disposé à la sortie d'air (13) de l'appareil combiné (1) sur le côté arrière de l'appareil combiné (1).

12. Appareil combiné selon l'une des revendications 1 à 11, **caractérisé en ce que** le dispositif d'aspiration de vapeur (11) comprend au moins un filtre à graisse (114) et un élément de conduit de guidage d'air (112) est disposé entre le côté air frais du filtre à graisse (114) et l'orifice d'aspiration (1101) de l'au moins un ventilateur (110).
